# EUROPÄISCHE PATENTSCHRIFT

(11) **EP 0 476 531 B1**
(45) Veröffentlichungstag und Bekanntmachung des Hinweises auf die Patenterteilung: **05.01.1994**
(21) Anmeldenummer: 91115514.1
(22) Anmeldetag: 13.09.1991
(51) Int. Cl.: E04D 13/16

(54) **Lüfterkappe zur Hinterlüftung von Dächern im Firstbereich**
Ventilated roof ridge capping
Closoir de ventilation pour faîte de toiture

(30) Priorität: 14.09.1990 DE 9013108 U
(43) Veröffentlichungstag der Anmeldung: 25.03.1992
(73) Patentinhaber: NORM A.M.C. AG, CH-6472 Erstfeld/Kt. Uri (CH)
(72) Erfinder: Gillmann, Willy, CH-6010 Kriens (CH); Gödl, Fritz, CH-6373 Ennetbürgen (CH)
(74) Vertreter: Gesthuysen, Hans Dieter, Dipl.-Ing.

(56) Entgegenhaltungen:
- EP-A- 0 330 746
- WO-A-91/05927
- DE-A- 3 703 885
- DE-A- 3 829 408
- DE-U- 8 416 540
- DE-U- 8 712 892
- US-A- 3 073 235

## Beschreibung

Die Erfindung betrifft eine Lüfterkappe zur Hinterlüftung von Dächern im Firstbereich, mit einem Befestigungsbereich und einem Randbereich, zwischen denen sich ein Langlochöffnungen zum Luftdurchtritt aufweisender Mittelbereich befindet, wobei jeweils zwei unmittelbar aufeinanderfolgenden Langlochöffnungen ein im wesentlichen parallel zu den Langlochöffnungen verlaufender Luftleitsteg zugeordnet ist.

Eine derartige Lüfterkappe ist bereits bekannt (vgl. die europäische Offenlegungsschrift 0 330 746). Bei dieser bekannten Lüfterkappe wird jedoch keine wirksame Hinterlüftung des Dachinnenraumes, sondern lediglich eine Belüftung erzielt, da eine Luftströmung über die in der Lüfterkappe vorgesehenen Langlochöffnungen in den Dachinnenraum hineingeführt wird. Dies kann sich allerdings besonders dann nachteilhaft auswirken, wenn die Luftströmung Flugschnee oder -regen mit sich führt und auf diese Weise Feuchtigkeit in den Dachinnenraum hineingetragen wird. Ein weiterer Nachteil der bekannten Lüfterkappe besteht darin, daß sich auf der Lüfterkappe niedergeschlagenes Wasser von der auftretenden Luftströmung in die Langlochöffnungen hineingedrückt werden kann, zumindest aber der Wasserablauf durch die auftretende Luftströmung behindert wird.

Weiterhin ist aus der deutschen Offenlegungsschrift 3 903 157 eine Lüfterkappe zur Hinterlüftung von Dächern im Firstbereich bekannt. Diese Lüfterkappe ist mit einem Befestigungsbereich und einem Randbereich versehen, zwischen denen sich ein kaminartige Langlochöffnungen zum Luftdurchtritt aufweisendeer Mittelbereich befindet. Durch die kaminartige Anordnung der Langlochöffnungen wird erreicht, daß auch bei einer geringen Anströmung der kaminartig ausgebildeten Langlochöffnungen oberhalb der Lüfterkappe ein Unterdruck ausgebildet wird, der eine gute Dachhinterlüftung bewirkt.

Aufgabe der Erfindung ist es nun, eine Lüfterkappe der eingangs genannten Art zu schaffen, die eine wirksame Dachhinterlüftung gewährleistet, den Eintritt von Wasser in das Dachinnere so weit wie möglich verhindert und einem guten Wasserablauf von der Wasserkappe ermöglicht.

Dieses Problem wird durch eine Lüfterkappe gelöst, die die Merkmale des Patentanspruchs 1 aufweist.

Durch die erfindungsgemäß vorgesehenen Luftleitstege, die so im Bereich zwischen den einzelnen Langlochöffnungen angeordnet sind, daß eine Luftströmung durch die Wasserablaufbereiche im wesentlichen unterbunden bzw. verhindert wird, wird die Luftströmung auch in diesem Bereich so abgelenkt, daß sie deutlich zur Unterdruckausbildung beiträgt.

Ein erstes praktisches Ausführungsbeispiel der Erfindung zeichnet sich dadurch aus, daß die Höhe des Luftleitsteges im wesentlichen der Höhe der benachbarten, sich nach oben erstreckenden Kaminwand der zugeordneten Langlochöffnung entspricht. Durch diese einfache Maßnahme wird erreicht, daß die von den Luftleitstegen beeinflußte Luftströmung besonders wirkungsvoll zur Unterdruckausbildung beiträgt.

Die Wirkung der die Lüfterkappe anströmenden Luft kann dadurch weiter verbessert werden, daß die Höhe der dem Randbereich benachbarten Kaminwand der Langlochöffnungen, bezogen auf die Oberseite des Mittelbereichs, etwa doppelt so groß ist wie die Höhe der dem Befestigungsbereich benachbarten Kaminwand.

Damit Wasser, das sich möglicherweise im Befestigungsbereich ansammelt, möglichst ungehindert über die Lüfterkappe abfließen kann, ist bei einer anderen Ausgestaltung der Erfindung vorgesehen, daß zwischen dem Luftleitsteg und den Kaminwänden der benachbarten Langlochöffnungen jeweils ein Wasserablaufkanal vorgesehen ist, der eine Breite von vorzugsweise ca. 1 mm bis 2 mm aufweist.

In den Patentansprüchen 5 bis 8 sind für die praktische Ausgestaltung der Erfindung zweckmäßige Abmessungen und Anordnungen der Luftleitstege in bezug auf die Langlochöffnungen angegeben.

In den Patentansprüchen 9 bis 11 sind bevorzugte Abmessungen für die Langlochöffnungen angegeben, die zweckmäßig sind, um der erfindungsgemäßen Lüfterkappe die für den Dacheinbau erforderliche Stabilität zu verleihen.

Ein besonders geeignetes Material für die Herstellung der erfindungsgemäßen Lüfterkappe ist Polypropylen.

Die Erfindung wird im folgenden beispielsweise anhand der Zeichnung näher beschrieben; in der Zeichnung zeigt
- Fig. 1: eine schematische Querschnittsdarstellung einer Lüfterkappe,
- Fig. 2: eine ähnliche Querschnittsdarstellung wie in Fig. 1 für eine andere Lüfterkappe nach der Erfindung,
- Fig. 3 a: eine Draufsicht auf eine Lüfterkappe nach Fig. 1 und
- Fig. 3 b: eine Draufsicht auf eine Lüfterkappe nach Fig. 2.

Die Fig. 1 zeigt eine Lüfterkappe mit einem Befestigungsbereich 10, einem Mittelbereich 11 und einem Randbereich 13, wobei die einzelnen Bereiche über Knickstellen ineinander übergehen. Durch mittige Teilung dieser Kappe entstehen Kappenhälften, die in entsprechender Weise wie die Gesamtkappe eingesetzt werden können.

Der Befestigungsbereich 10 ist randseitig mit einer beispielsweise etwa 1 mm betragenden Abstufung 19 versehen, deren Breite so gewählt ist, daß der nicht abgestufte Befestigungsbereich 10 etwa 30 mm und der gesamte Befestigungsbereich etwa 50 mm beträgt, so daß angepaßte Auflagen für unterschiedliche Balkenstreifen entstehen.

Der Mittelbereich 11 der aus Kunststoffmaterial, z. B. Polypropylen, bestehenden Lüfterkappe weist kaminartige Langlochöffnungen 12 auf, die vor allem für die angestrebte Saugfunktion von Bedeutung sind. Die kaminartig ausgebildeten Langlochöffnungen 12 sind von einer Kaminwand 16 umgeben, deren Höhe h₁ auf der dem Befestigungsbereich 10 zugewandten Seite etwa halb so groß ist, wie die Höhe h₂ der Kaminwand 16 auf der dem Randbereich 13 zugewandten Seite der Langlochöffnungen 12. Die Höhe h₁ der Kaminwand 16 auf der Seite des Befestigungsbereichs 10 beträgt dabei z. B. 3 bis 4 mm, während die Höhe h₂ der Kaminwand 16 auf der anderen Seite der Langlochöffnung 12 ca. 6 bis 10, vorzugsweise 8 mm beträgt.

Die Mündungsebene 20 der Langlochöffnungen 12 verläuft unter einem kleinen Winkel α geneigt gegen die Ebene 21 des Befestigungsbereichs 10. Der Winkel α liegt dabei etwa zwischen 5° und 10°.

Seitlich versetzt gegen die Langlochöffnungen 12 sind Luftleitstege 14 vorgesehen, deren Höhe H im wesentlichen der Höhe h₁ der benachbarten Kaminwand 16 entspricht. Wie Fig. 3 a zeigt, sind die Luftleitstege 14 im gemeinsamen Endbereich zweier unmittelbar aufeinanderfolgender Langlochöffnungen 12, der einen Wasserablaufbereich 15 bildet, angeordnet. Zwischen den Luftleitstegen 14 und den benachbarten Kaminwänden 16 der Langlochöffnungen 12 sind Wasserablaufkanäle 17 vorgesehen, die eine Breite von etwa 1 bis 2 mm aufweisen und es ermöglichen, das Wasser, welches sich an der jeweils oberen Kaminwand 16 gestaut hat, über den Wasserablaufbereich 15 abfließen kann. Die Länge 1 der Luftleitstege 14 entspricht etwa dem 1,2-fachen bis 2-fachen des Abstandes a zwischen zwei aufeinanderfolgenden Langlochöffnungen 12.

Die Länge A der Langlochöffnungen 12, die parallel zur Längsrichtung L der Lüfterkappe angeordnet sind, ist etwa vier- bis sechsmal so groß wie der Abstand a zwischen zwei aufeinanderfolgenden Langlochöffnungen 12. Dabei besitzen die mittig im Mittelbereich 11 angeordneten Langlochöffnungen 12 eine Breite b, die etwa der halben Breite B des Mittelbereichs 11 entspricht.

Im Randbereich 13 der Lüfterkappe sind Stützhöcker 18 angeordnet, die aus dem Material des Randbereichs 13 durch entsprechende Verformung gebildet sind. Die Stützhöcker 18 können dabei eine unterschiedliche Höhe je nach dem jeweiligen Einsatzfall aufweisen; bei dem beschriebenen Ausführungsbeispiel ist jedoch bevorzugt vorgesehen, daß sämtliche Stützhöcker 18 die gleiche Höhe aufweisen.

Am Außenrand 13' des Randbereichs 13 sind Bürsten 22 angeordnet, die mit Halteleisten 23 in eine Haltenut 24 eingeschoben sind, welche zwischen einer Klammer 25 und dem Außenrand 13' des Randbereichs 13 vorgesehen ist.

Die Funktion der erfindungsgemäßen Lüfterkappe ist wie folgt:

Wenn die randseitigen Kaminwände 16 der kaminartigen Langlochöffnungen 12 einer Lüfterkappe, die unter den Firstziegeln in einem Dach angeordnet ist, etwa parallel zum Randbereich 13 bzw. zum Mittelbereich 11 vom Rand her angeströmt werden, so wird die anströmende Luft von der entsprechenden Kaminwand 16 nach oben abgelenkt und erzeugt somit eine Saugwirkung über der Langlochöffnung 12. Im Wasserablaufbereich 15 zwischen den Langlochöffnungen 12 staut sich die anströmende Luft infolge der Luftleitstege 14 und wird demzufolge ebenfalls nach oben gelenkt, wodurch eine zusätzliche Saugwirkung erhalten wird. Auf diese Weise wird eine Durchströmung der Wasserablaufbereiche 15 durch die anströmende Luft verhindert, und die erfindungsgemäß abgelenkte Luftströmung strömt im Endbereich der Langlochöffnungen 12 an den Kaminwänden 16 nach oben und verbessert so in vorteilhafter Weise die Saugwirkung.

Die Lüfterkappe, die in den Fig. 2 und 3 b dargestellt ist, unterscheidet sich von der Lüfterkappe nach den Fig. 1 und 3 a nur durch die Anordnung der Luftleitstege 14, die bei diesem Ausführungsbeispiel auf der dem Randbereich 13 zugewandten Seite der Langlochöffnungen 12 angeordnet ist. Durch diese Anordnung wird vom Randbereich 13 her gegen die Kaminwände 16 und die Luftleitstege 14 anströmende Luft über die gesamte Länge der Lüfterkappe gleichmäßig nach oben abgelenkt, so daß an den Langlochöffnungen 12 eine verbesserte Saugwirkung erzielt wird.

Die Anordnung der Stützhöcker 18 in bezug auf die Langlochöffnungen 12 kann bei der erfindungsgemäßen Langlochkappe beliebig gewählt werden, wie dies durch die unterschiedliche Anordnung der Stützhöcker 18 bei den Lüfterkappen nach den Fig. 3 a und 3 b angedeutet ist, da die Stützhöcker 18 keinen wesentlichen Einfluß auf die anströmende Luft haben.

## Patentansprüche

1. Lüfterkappe zur Hinterlüftung von Dächern im Firstbereich, mit einem Befestigungsbereich (10) und einem Randbereich (13), zwischen denen sich ein Langlochöffnungen (12) zum Luftdurchtritt aufweisender Mittelbereich (11) befindet, wobei jeweils zwei unmittelbar aufeinanderfolgenden Langlochöffnungen (12) ein im wesentlichen parallel zu den Langlochöffnungen (12) verlaufender Luftleitsteg (14) zugeordnet ist, **dadurch gekennzeichnet,** daß die Langlochöffnungen (12) jeweils kaminartig ausgebildet und jeweils von einer sich nach oben erstreckenden Kaminwand (16) umgeben sind und daß zwischen dem Luftleitsteg (14) und den Kaminwänden (16) der benachbarten Langlochöffnungen (12) jeweils ein Wasserablaufkanal (17) mit einer derart geringen Breite vorgesehen ist, daß eine Luftströmung quer zur Längsrichtung (L) der Lüfterkappe durch einen von den kaminartigen Langlochöffnungen (12) begrenzten Wasserablaufbereich (15) im wesentlichen unterbunden wird, ohne den Wasserablauf zu verhindern.

2. Lüfterkappe nach Anspruch 1, dadurch gekennzeichnet, daß die Höhe (H) des Luftleitsteges (14) im wesentlichen der Höhe (h₁, h₂) einer benachbarten, sich nach oben erstreckenden Kaminwand (16) der zugeordneten Langlochöffnung (12) entspricht.

3. Lüfterkappe nach Anspruch 1 oder 2, dadurch gekennzeichnet, daß die Höhe (h₂) der dem Randbereich (13) benachbarten Kaminwand (16) der Langlochöffnungen (12), bezogen auf die Oberseite des Mittelbereichs (11), etwa doppelt so groß ist wie die Höhe (h₁) der dem Befestigungsbereich (10) benachbarten Kaminwand (16).

4. Lüfterkappe nach einem der Ansprüche 1 bis 3, dadurch gekennzeichnet, daß der Wasserablaufkanal (17) eine Breite von ca. 1 mm bis 2 mm aufweist.

5. Lüfterkappe nach einem der Ansprüche 1 bis 4, dadurch gekennzeichnet, daß die Luftleitstege (14) seitlich gegen die Langlochöffnungen (12) versetzt sind und eine Länge (1) aufweisen, die zumindest dem Abstand (a) zweier aufeinanderfolgender Langlochöffnungen (12) entspricht.

6. Lüfterkappe nach Anspruch 5, dadurch gekennzeichnet, daß die Länge (1) der Luftleitstege vorzugsweise dem 1,2-fachen bis 2-fachen, insbesondere dem 1,5-fachen des Abstandes (a) zwischen zwei aufeinanderfolgenden Langlochöffnungen (12) entspricht.

7. Lüfterkappe nach Anspruch 5 oder 6, dadurch gekennzeichnet, daß die Luftleitstege (14) auf der dem Randbereich (13) zugewandten Seite der Langlochöffnungen (12) angeordnet sind.

8. Lüfterkappe nach Anspruch 5 oder 6, dadurch gekennzeichnet, daß die Luftleitstege (14) auf der dem Befestigungsbereich (10) zugewandten Seite der Langlochöffnungen (12) angeordnet sind.

9. Lüfterkappe nach einem der Ansprüche 1 bis 8, dadurch gekennzeichnet, daß die Länge (A) der Langlochöffnungen (12) etwa vier- bis sechsmal so groß ist wie der Abstand (a) zwischen zwei aneinander angrenzenden Langlochöffnungen (12).

10. Lüfterkappe nach einem der Ansprüche 1 bis 9, dadurch gekennzeichnet, daß die Langlochöffnungen (12) abgerundete Enden aufweisen.

11. Lüfterkappe nach einem der Ansprüche 1 bis 10, dadurch gekennzeichnet, daß die Breite (b) der Langlochöffnungen etwa der halben Breite (B) des Mittelbereichs (11) beträgt, wobei die Langlochöffnungen (12) im wesentlichen mittig zum Mittelbereich (11) angeordnet sind.

12. Lüfterkappe nach einem der Ansprüche 1 bis 11, dadurch gekennzeichnet, daß sie aus Polypropylen besteht.

## Claims

1. A ventilation cap for the background ventilation of roofs in the ridge region, with an attachment region (10) and an edge region (13), between which a middle region (11) having slot apertures (12) for air permeation is situated, wherein a spoiler web (14) running substantially parallel to the slot apertures (12) is associated with each two directly consecutive slot apertures (12), characterised in that the slot apertures (12) are each of flue-like construction and are each surrounded by an upwardly extending flue wall (16), and that a water run-off channel (17) is provided in each case between the spoiler web (14) and the flue walls (16) of the adjacent slot apertures (12), the width of which water run-off channel is small so that an air flow transverse to the longitudinal direction (L) of the ventilation cap through a water run-off region (15) delimited by the flue-like slot apertures (12) is substantially prevented without impeding water run-off.

2. A ventilation cap according to claim 1, characterised in that the height (H) of the spoiler web (14) substantially corresponds to the height (h₁, h₂) of an adjacent, upwardly extending flue wall (16) of the associated slot aperture (12).

3. A ventilation cap according to claim 1 or 2, characterised in that the height (h₂), in relation to the upper face of the middle region (11), of the flue wall (16) of the slot apertures (12) adjacent to the edge region (13) is about twice as great as the height (h₁) of the flue wall (16) adjacent to the attachment region (10).

4. A ventilation cap according to any one of claims 1 to 3, characterised in that the water run-off channel (17) has a width of about 1 mm to 2 mm.

5. A ventilation cap according to any one of claims 1 to 4, characterised in that the spoiler webs (14) are laterally offset in relation to the slot apertures (12) and have a length (l) which corresponds to at least the distance (a) between two consecutive slot apertures (12).

6. A ventilation cap according to claim 5, characterised in that the length (l) of the spoiler webs preferably corresponds to 1.2 to 2 times, particularly to 1.5 times, the distance (a) between two consecutive slot apertures (12).

7. A ventilation cap according to claim 5 or 6, characterised in that the spoiler webs (14) are disposed on the sides of the slot apertures (12) facing the edge region (13).

8. A ventilation cap according to claim 5 or 6, characterised in that the spoiler webs (14) are disposed on the sides of the slot apertures (12) facing the attachment region (10).

9. A ventilation cap according to any one of claims 1 to 8, characterised in that the length (A) of the slot apertures (12) is about four to six times as great as the distance (a) between two adjacent slot apertures (12).

10. A ventilation cap according to any one of claims 1 to 9, characterised in that the slot apertures (12) have rounded ends.

11. A ventilation cap according to any one of claims 1 to 10, characterised in that the width (b) of the slot apertures is about half the width (B) of the middle region (11), wherein the slot apertures (12) are disposed substantially centrally in relation to the middle region (11).

12. A ventilation cap according to any one of claims 1 to 11, characterised in that it consists of polypropylene.

## Revendications

1. Chapeau de ventilation pour la ventilation arrière de toits dans la zone faîtière, comprenant une zone de fixation (10) et une zone marginale (13) entre lesquelles se trouve une zone médiane (11) présentant des ouvertures oblongues (12) pour la pénétration de l'air, dans lequel est attribuée respectivement à deux ouvertures oblongues (12) immédiatement consécutives, une saillie (14) pour la conduite de l'air s'étendant essentiellement parallèlement aux ouvertures oblongues (12), caractérisé en ce que les ouvertures oblongues (12) sont réalisées respectivement en forme de cheminée et sont respectivement entourées d'une paroi de cheminée (16) s'étendant vers le haut, et en ce que, entre la saillie (14) pour la conduite de l'air et les parois de cheminée (16) des ouvertures oblongues adjacentes (12), on prévoit respectivement un canal (17) pour l'écoulement de l'eau, dont la largeur minime est du type faisant en sorte qu'un écoulement d'air transversal par rapport à la direction longitudinale (L) du chapeau de ventilation est essentiellement supprimé par une zone (15) pour l'écoulement de l'eau délimitée par les ouvertures oblongues (12) en forme de cheminée, sans empêcher l'écoulement de l'eau.

2. Chapeau de ventilation selon la revendication 1, caractérisé en ce que la hauteur (H) de la saillie (14) pour la conduite de l'air correspond essentiellement à la hauteur (h₁, h₂) d'une paroi de cheminée adjacente (16) de l'ouverture oblongue correspondante (12), s'étendant vers le haut.

3. Chapeau de ventilation selon la revendication 1 ou 2, caractérisé en ce que la hauteur (h₂) de la paroi de cheminée (16) des ouvertures oblongues (12) adjacente à la zone marginale (13), rapportée au côté supérieur de la zone médiane (11), est à peu près égale au double de la hauteur (h₁) de la paroi de cheminée (16) adjacente à la zone de fixation (10).

4. Chapeau de ventilation selon l'une quelconque des revendications 1 à 3, caractérisé en ce que le canal (17) pour l'écoulement de l'eau présente une largeur d'environ 1 mm à 2 mm.

5. Chapeau de ventilation selon l'une quelconque des revendications 1 à 4, caractérisé en ce que les saillies (14) pour la conduite de l'air sont décalées latéralement par rapport aux ouvertures oblongues (12) et présentent une longueur (l) qui correspond au moins à la distance (a) séparant deux ouvertures oblongues (12) successives.

6. Chapeau de ventilation selon la revendication 5, caractérisé en ce que la longueur (l) des saillies pour la conduite de l'air correspond de préférence à 1,2 fois à 2 fois, en particulier à 1,5 fois la distance (a) séparant deux ouvertures oblongues (12) successives.

7. Chapeau de ventilation selon la revendication 5 ou 6, caractérisé en ce que les saillies (14) pour la conduite de l'air sont disposées du côté des ouvertures oblongues (12) tourné vers la zone marginale (13).

8. Chapeau de ventilation selon la revendication 5 ou 6, caractérisé en ce que les saillies (14) pour la conduite de l'air sont disposées du côté des ouvertures oblongues (12) tourné vers la zone de fixation (10).

9. Chapeau de ventilation selon l'une quelconque des revendications 1 à 8, caractérisé en ce que la longueur (A) des ouvertures oblongues (12) est à peu près de 4 à 6 fois supérieure à la distance (a) séparant deux ouvertures oblongues (12) mutuellement adjacentes.

10. Chapeau de ventilation selon l'une quelconque des revendications 1 à 9, caractérisé en ce que les ouvertures oblongues (12) présentent des extrémités arrondies.

11. Chapeau de ventilation selon l'une quelconque des revendications 1 à 10, caractérisé en ce que la largeur (b) des ouvertures oblongues s'élève à environ la moitié de la largeur (B) de la zone médiane (11), les ouvertures oblongues (12) étant disposées essentiellement au milieu de la zone médiane (11).

12. Chapeau de ventilation selon l'une quelconque des revendications 1 à 11, caractérisé en ce qu'il est constitué de polypropylène.
